# EUROPÄISCHE PATENTSCHRIFT

(11) **EP 0 844 181 B1**
(45) Veröffentlichungstag und Bekanntmachung des Hinweises auf die Patenterteilung: **16.08.2001**
(21) Anmeldenummer: 97118317.3
(22) Anmeldetag: 22.10.1997
(51) Int. Cl.: B65B 51/02, B05B 15/02, B31B 1/62

(54) **Vorrichtung zum Herstellen von Packungen mit verleimten Faltlappen**
Device for making packages with glued flaps
Dispositif pour la fabrication de paquets comportant des volets collés

(30) Priorität: 22.11.1996 DE 19648445
(43) Veröffentlichungstag der Anmeldung: 27.05.1998
(73) Patentinhaber: Focke & Co. (GmbH & Co.), 27283 Verden (DE)
(72) Erfinder: Focke, Heinz, 27283 Verden (DE); Häfker, Thomas, 27299 Langwedel (DE)
(74) Vertreter: Bolte, Erich, Dipl.-Ing.

(56) Entgegenhaltungen:
- EP-A- 0 647 562
- IT-B- 1 278 185
- US-A- 3 277 862
- US-A- 4 704 308

## Beschreibung

Die Erfindung betrifft eine Vorrichtung zum Herstellen von (quaderförmigen) Packungen aus mindestens einem Zuschnitt aus faltbarem Verpackungsmaterial, wie Papier, (dünnem) Karton oder dergleichen, mit einem Leimaggregat mit mindestens einer Leimdüse zum Auftragen von Leim auf Packungsteile, insbesondere auf Faltlappen.

Bei der Herstellung von Packungen aus durch Verleimen miteinander verbundenen Packungsteilen, insbesondere Faltlappen, werden zunehmend Leimaggregate eingesetzt, die berührungslos Leimportionen, insbesondere Leimpunkte auf die Verpackungszuschnitte übertragen. Derartige Leimdüsen bedürfen einer besonderen Behandlung bei zeitweiligem Stillstand der Verpackungsmaschine. Betriebsunterbrechungen treten in der Praxis bei allen Verpackungsmaschinen auf, auch bei solchen für die Fertigung von Zigarettenpackungen. Bei den Leimdüsen besteht die Gefahr, daß diese durch Aushärten des Leims beim Wiederanfahren der Verpackungsmaschine nicht mehr betriebsbereit sind, insbesondere durch Zusetzen der Düsen.

Bekannt ist eine Vorrichtung (EP 0 647 562 A1), bei der ein Leimaggregat mit Leimdüsen eingesetzt wird zum Aufbringen von punktförmigen Leimbildern auf Faltlappen von Zuschnitten. Das Leimaggregat ist von Hand aus einer Arbeits- bzw. Leimstellung herausnehmbar und als separate Einheit in eine Halterung einer Wartungsstation einsetzbar. Im Bereich derselben können notwendige Wartungsarbeiten an dem Leimaggregat durchgeführt werden. Hierzu gehört auch, dass das Leimaggregat in der Wartungsstation unter Betriebsbedingungen erprobt wird, wobei Leimportionen von einem Sammelbehälter aufgenommen werden. Die Wartungsstation ist entfernt von der Arbeits- bzw. Beleimungsstation angeordnet.

IT 1278185 (Anmeldung Nr BO 95 A000204, Veröffentlicht am 11. November 1996) offenbart ein feststehend positioniertes Leimaggregat, unter welches eine leimauffangvorrichtung bewegbar ist.

Der Erfindung liegt die Aufgabe zugrunde, bei Verpackungsmaschinen mit Leimdüsen aufweisenden Leimaggregaten sicherzustellen, dass bei zeitweiliger Betriebsunterbrechung der Verpackungsmaschine das Leimaggregat bzw. die Leimdüsen gleichwohl betriebsbereit bleiben.

Zur Lösung dieser Aufgabe ist die erfindungsgemäße Vorrichtung durch folgende Merkmale gekennzeichnet:
a) das Leimaggregat ist an einem Stellgetriebe angebracht,
b) bei Unterbrechung des Verpackungsprozesses ist das Leimaggregat durch das Stellgetriebe aus einer den Packungen bzw. Zuschnitten benachbarten Arbeits- bzw. Beleimungsstellung herausbewegbar in eine Wartestellung,
c) das Leimaggregat bzw. dessen Leimdüsen sind in der Wartestellung von Zeit zu Zeit betätigbar, wobei von dem Leimaggregat bzw. den Leimdüsen abgegebene Leimportionen von einer Auffangvorrichtung aufgefangen werden,
d) in der Wartestellung sind die Leimdüsen in einer aufrechten Stellung positioniert.

Der Erfindungsgedanke besteht demnach darin, bei Betriebsunterbrechung der Verpackungsmaschine die Tätigkeit der Leimdüsen gleichwohl aufrechtzuerhalten, wenn auch mit reduzierter Taktzahl. Zu diesem Zweck werden die Leimdüsen aus einer Arbeits- bzw. Beleimungsstelle in unmittelbarer Nachbarschaft zu den Packungen herausbewegt und in einer entfernten Wartestellung von Zeit zu Zeit durch Abgabe von Leimportionen betätigt. Ein Aushärten des Leims im Bereich der Düsen wird dadurch vermieden.

Das Leimaggregat mit vorzugsweise mehreren nebeneinander angeordneten Leimdüsen ist an einem besonderen Stellgetriebe angeordnet, vorzugsweise in Gestalt eines Vier-Gelenk-Getriebes. Dieses ermöglicht eine besondere Bewegungscharakteristik für das Leimaggregat, nämlich aus einer schrägen Arbeits- bzw. Beleimungsstellung der Leimdüsen in eine aufrechte Position derselben, seitlich versetzt. In dieser vom Faltrevolver entferntliegenden Wartestellung wird das Leimaggregat durch zeitweiliges, insbesondere taktweises Betätigen der Leimdüsen in funktionsfähigem Zustand gehalten. Die abgegebenen Leimportionen werden beispielsweise durch eine Wanne aufgefangen. Bei erneuter Inbetriebnahme der Verpackungsmaschine wird das Leimaggregat in die Arbeits- bzw. Beleimungsstellung zurückbewegt.

Eine weitere Besonderheit der Erfindung besteht darin, daß das Leimaggregat (zusätzlich) in eine Wartungsstellung bewegt werden kann. Diese Position des Leimaggregats ist so gewählt, daß der Zugang zu den einzelnen Leimdüsen zur Durchführung von Reinigungs-, Wartungs- und eventuell Testarbeiten erleichtert ist. Vorzugsweise wird hierzu das Leimaggregat durch eine Linearführung in achsparalleler Richtung zum Faltrevolver verschoben.

Weitere Einzelheiten der Erfindung beziehen sich auf die Lagerung und Betätigung des Leimaggregats sowie auf die Anordnung einer Auffangwanne. Ein Ausführungsbeispiel der Erfindung wird nachfolgend anhand der Zeichnungen näher erläutert. Es zeigt:
- Fig. 1: ein Leimaggregat mit Betätigungsvorrichtung in Seitenansicht in Arbeits- bzw. Beleimungsstellung,
- Fig. 2: das Leimaggregat gemäß Fig. 1 in zurückgezogener Position, nämlich in Wartestellung,
- Fig. 3: eine gegenüber Fig. 1 und Fig. 2 um 90° versetzte Ansicht des Leimaggregats, teilweise mit Querschnitten.

In den Zeichnungen ist ein bevorzugtes Anwendungsbeispiel gezeigt, nämlich die Herstellung von Zigarettenpackungen des Typs Weichbecher. Bei diesem Verpackungstyp werden Zuschnitte 10 aus Papier oder ähnlichem Verpackungsmaterial zu einer becherförmigen Umhüllung als Teil der Packung gefaltet. Hierzu dient ein Faltrevolver 11, von dem in den Zeichnungen lediglich ein Ausschnitt schematisch gezeigt ist. Der Faltrevolver kann beispielsweise wie gemäß DE 35 45 884 ausgebildet sein.

Am äußeren Umfang des Faltrevolvers 11 sind mehrere verteilt angeordnete, im Querschnitt rechteckige Faltdorne 12 angeordnet. Diese übernehmen jeweils einen Zuschnitt 10. Auf dem Faltdorn 12 wird der Zuschnitt zum Becher gefaltet. In einem ersten Faltschritt (Fig. 1, Fig. 2) wird der Zuschnitt 10 U-förmig um den querliegenden Faltdorn 12 herumgelegt, so daß auf der in Transportrichtung rückwärtigen Seite ein Innenlappen 13 und ein Außenlappen 14 gebildet sind. Zur Verbindung derselben wird auf die in Radialrichtung nach außen gekehrte Seite des Innenlappens 13 Leim aufgetragen. Nach Umfalten des mit Leim versehenen Innenlappens 13 wird der Außenlappen 14 außen gegen diesen gefaltet und durch den Leim mit dem Innenlappen 13 verbunden.

Zum Aufbringen des Leims auf den Innenlappen 13 dient ein Leimaggregat 15. Dieses ist ortsfest am Außenumfang des Faltrevolvers 11 positioniert, und zwar außerhalb der Bewegungsbahn der Faltdorne 12, jedoch unmittelbar benachbart zu diesen. Während der vorzugsweise kontinuierlichen Drehbewegung des Faltrevolvers 11 wird Leim auf die nach außen gekehrte Seite der Innenlappen 13 aufgebracht.

Bei dem vorliegenden Ausführungsbeispiel werden Leimpunkte, also punktförmig gestaltete Leimbereiche auf den Innenlappen 13 aufgebracht. Vorzugsweise handelt es sich dabei um eine in Längsrichtung des Innenlappens 13 verlaufende Reihe von mehreren nebeneinanderliegenden Leimpunkten. Bei dem vorliegenden Ausführungsbeispiel werden sieben Leimpunkte auf den Faltlappen übertragen.

Das Leimaggregat 15 besteht zu diesem Zweck aus mehreren nebeneinander angeordneten Leimdüsen 16. Jede der in Axialrichtung des Faltrevolvers 11 bzw. in Längsrichtung des Innenlappens 13 nebeneinanderliegenden Leimdüsen 16 überträgt einen Leimpunkt auf den Innenlappen 13. Bei dem genannten Beispiel des Leimbildes sind demnach sieben Leimdüsen 16 als Einheit nebeneinander positioniert (Fig. 3).

Die Leimdüsen sind in einer Arbeits- bzw. Beleimungsstellung gemäß Fig. 1 unmittelbar benachbart zur Bewegungsbahn der Zuschnitte 10 positioniert. Aufgrund der verpackungstechnischen Vorgaben ist das Leimaggregat 15 versetzt zu einer (gedachten) vertikalen Mittelebene des Faltrevolvers 11 positioniert. Damit der Leim durch die Leimdüsen 16 in senkrechter Richtung zur Ebene des Innenlappens 13 übertragen wird, sind die Leimdüsen 16 in einer schrägen Ebene bzw. mit schräggerichteten Achsen positioniert (Fig. 1).

Bei Betriebsunterbrechung der Verpackungsmaschine, also bei zeitweiligem Stillstand des Faltrevolvers 11 oder bei fehlenden Zuschnitten 10 auf den Faltdornen 12 wird das Leimaggregat 15 aus der Arbeits- bzw. Beleimungsstellung gemäß Fig. 1 herausbewegt in eine vom Faltrevolver 11 entferntliegende Wartestellung gemäß Fig. 2. In dieser Wartestellung wird die Betriebsbereitschaft bzw. die Funktionsfähigkeit des Leimaggregats 15 aufrechterhalten. Zu diesem Zweck wird das Leimaggregat 15 von Zeit zu Zeit betätigt durch Abgabe von Leimportionen durch die Leimdüsen 16. Diese arbeiten demnach wie beim Beleimungsprozeß, wobei die Anzahl der Arbeitstakte des Leimaggregats 15 gegenüber dem ordnungsgemäßen Arbeitsablauf reduziert sein kann. Jedenfalls wird durch diesen Blindbetrieb des Leimaggregats 15 die Funktionsfähigkeit desselben, nämlich der Leimdüsen 16, bis zur Wiederaufnahme des Betriebs der Verpackungsmaschine erhalten.

Die vom Leimaggregat 15 abgegebenen Leimportionen werden aufgefangen, und zwar durch eine Auffangwanne 17. Diese ist ortsfest positioniert, nämlich in der Wartestellung des Leimaggregats 15 gemäß Fig. 2 unterhalb der Leimdüsen 16.

In der Wartestellung des Leimaggregats 15 sind die Leimdüsen 16 in einer aufrechten Stellung positioniert (Fig. 2), um die Aufrechterhaltung des Betriebs zu erleichtern. Darüber hinaus sind die Leimdüsen 16 etwas seitlich versetzt gegenüber der Arbeits-bzw. Beleimungsstellung.

Zur Durchführung der entsprechenden Bewegung zwischen den beiden Endstellungen des Leimaggregats 15 dient eine besondere Betätigungsvorrichtung. Diese besteht bei dem vorliegenden Beispiel aus einem Vier-Gelenk-Getriebe 18. Dieses wird durch ein Betätigungsorgan in schwenkendem Sinne verstellt, und zwar durch einen Druckmittelzylinder 19. Dieser ist mit einem unteren Ende ortsfest im Bereich eines Gelenks 20 schwenkbar gelagert. Eine Kolbenstange 21 ist mit dem Vier-Gelenk-Getriebe 18 gelenkig verbunden, und zwar mit einem Haupthebel 22. An diesem ist ein Gelenklager 23 für das (obere) Ende der Kolbenstange 21 gebildet.

Zum Vier-Gelenk-Getriebe 18 gehört ein zweiter Hebel, nämlich ein versetzt und in Ausgangsstellung gemäß Fig. 1 annähernd parallel verlaufender Schwenkhebel 24. Haupthebel 22 und Schwenkhebel 24 sind je mit freien, zueinander benachbarten Enden ortsfest, schwenkbar gelagert, nämlich der Haupthebel 22 mit einem Hauptlager 25 und der Schwenkhebel 24 mit einem Schwenklager 26. Die zum Hauptlager 25 einerseits und zum Schwenklager 26 andererseits gegenüberliegenden Enden des Haupthebels 22 und des Schwenkhebels 24 sind mit dem Leimaggregat 25 jeweils im Abstand voneinander gelenkig verbunden, und zwar der Haupthebel 22 mit einem Gelenklager 27 und der Schwenkhebel 24 mit einem Gelenklager 28.

Zur Verbindung der Enden des Haupthebels 22 und des Schwenkhebels 24 mit dem Leimaggregat 15 ist ein starres Winkelstück 29 vorgesehen. An einem aufrechten Schenkel 30 desselben ist das Gelenklager 28 für den Schwenkhebel 24 angeordnet.

Durch eine Schwenkbewegung des Vier-Gelenk-Getriebes 18 entgegen dem Uhrzeigersinn, also aus Fig. 1 in Fig. 2, wird das Gelenklager 27 des Haupthebels 22 entlang einer Teilkreisbahn 31 bewegt. Das Leimaggregat 15 folgt dieser Bewegung, wobei infolge des kürzeren Schwenkhebels 24 und einer entsprechenden Kreisbahn des Gelenklagers 28 das Leimaggregat 15 zugleich verschwenkt wird, und zwar im Uhrzeigersinn, bis in eine aufrechte Position gemäß Fig. 2. Haupthebel 22 und Schwenkhebel 24 sind dabei aufgrund der Kinematik unter einem spitzen Winkel zueinander gerichtet. Die beschriebene Schwenkbewegung wird durch Ausfahren der Kolbenstange 21 bewirkt.

Die Endstellungen des Vier-Gelenk-Getriebes 18 und damit des Leimaggregats 15 sind durch Anschläge bestimmt. In der Arbeits-bzw. Beleimungsstellung liegt der Haupthebel an einem ortsfesten Anschlag 32 an, der beispielsweise mit einem Teil des Maschinengestells verbunden ist. In der oberen End- bzw. Wartestellung gemäß Fig. 2 liegt der Schwenkhebel 24 an einem im Bereich des Schwenklagers 26 gebildeten Anschlag 33 an.

Für das Leimaggregat 15 ist eine weitere, vom Vier-Gelenk-Getriebe 18 unabhängige Verstellbarkeit gegeben, nämlich zur Bewegung des Leimaggregats 15 in eine Servicestellung, die in Fig. 3 strichpunktiert angedeutet ist. In dieser Position ist das Leimaggregat 15 leicht für die Durchführung von Wartungs-, Reinigungs- und Reparaturarbeiten zu erreichen. Das Leimaggregat 15 wird dabei in Richtung achsparallel zum Faltrevolver 11 bewegt, von diesem weg.

Zur Durchführung dieser (zusätzlichen) Bewegung ist das Leimaggregat 15 mit einem Lineargetriebe 34 verbunden. Dieses besteht aus einem Schlitten 35 und einer langgestreckten Laufschiene 36. Schlitten 35 und Laufschiene 36 sind relativ zueinander bewegbar.

Bei dem vorliegenden Ausführungsbeispiel sind die als Block nebeneinander positionierten Leimdüsen 16 mit einem langgestreckten Träger 37 verbunden. Dieser wiederum ist mit einem zugekehrten Ende der Laufschiene 36 verbunden. Der Schlitten 35 ist hier feststehend gelagert, und zwar mit dem Haupthebel 22 bzw. mit dessen Gelenklager 27 verbunden. Bei dem vorliegenden Beispiel ist der Schlitten 35 an einer Hülse 42 im Bereich des Gelenklagers 27 angebracht. Ein in dieser Hülse 42 drehender Zapfen 43 ist mit dem Haupthebel 22 fest verbunden.

Zur Verstellung des Leimaggregats 15 aus der Wartestellung in die Servicestellung wird demnach die Laufschiene 36 im Schlitten 35 verfahren bis zum Erreichen der in Fig. 3 links gezeigten Position. Das Leimaggregat 15 kann dabei von einem nicht gezeigten Stellorgan betätigt werden. Der (feststehende) Schlitten 35 umfaßt dabei mit einem U-förmigen Profil die Laufschiene 36.

Die beschriebene Vorrichtung ist mit einem Kontrollorgan versehen, welches ein (Wieder-)Anlaufen der Verpackungsmaschine bzw. des Faltrevolvers 11 verhindert, wenn sich das Leimaggregat 15 nicht in der Arbeits- bzw. Beleimungsstellung gemäß Fig. 1 befindet. Zu diesem Zweck ist ein berührungsloses Schaltorgan vorgesehen, nämlich ein sogenannter Initiator 38. Dieser arbeitet zusammen mit dem Vier-Gelenk-Getriebe 18, im vorliegenden Falle mit dem Haupthebel 22. Dieser befindet sich in der unteren, dem Faltrevolver 11 zugekehrten Stellung in unmittelbarer Nachbarschaft zum Initiator 38 (Fig. 1). Dadurch wird ein Signal erzeugt, welches die Verpackungsmaschine bzw. den Faltrevolver 11 für die Betriebsaufnahme freigibt. Der Initiator 38 ist im vorliegenden Falle mit dem Anschlag 32 verbunden.

Eine Besonderheit ist auch hinsichtlich der Anordnung der Auffangwanne 17 gegeben. In der Wartestellung befindet sich das Leimaggregat 15 mit allen Leimdüsen 16 exakt oberhalb der Auffangwanne 17. Alle Leimdüsen 16 werden in vorgegebenen Takten betätigt, derart, daß die Funktionsfähigkeit der Leimdüsen 16 erhalten bleibt. Die dabei abgegebenen Leimportionen fallen in die langgestreckte Auffangwanne 17.

Diese ist im vorliegenden Falle hinsichtlich der Längenabmessung so ausgebildet, daß auch im Bereich der Servicestellung (links in Fig. 3) die Leimdüsen 16 oberhalb der Auffangwanne 17 positioniert sind. Auch in dieser Stellung werden demnach abgegebene Leimportionen aufgefangen.

Die Auffangwanne 17 ist auf einem mit dem Maschinengestell verbundenen stangenförmigen Tragarm 39 angeordnet. An der Unterseite der Auffangwanne 17 bzw. am Boden derselben sind Stifte 40 angeordnet, die in diametral verlaufende Bohrungen 41 des Tragarms 39 eintreten. Die Auffangwanne 17 kann so auf einfache Weise zur Entleerung von der Tragvorrichtung abgenommen werden.

### Bezugszeichenliste:

- 10: Zuschnitt
- 11: Faltrevolver
- 12: Faltdorn
- 13: Innenlappen
- 14: Außenlappen
- 15: Leimaggregat
- 16: Leimdüse
- 17: Auffangwanne
- 18: Vier-Gelenk-Getriebe
- 19: Druckmittelzylinder
- 20: Gelenk
- 21: Kolbenstange
- 22: Haupthebel
- 23: Gelenklager
- 24: Schwenkhebel
- 25: Hauptlager
- 26: Schwenklager
- 27: Gelenklager
- 28: Gelenklager
- 29: Winkelstück
- 30: Schenkel
- 31: Teilkreisbahn
- 32: Anschlag
- 33: Anschlag
- 34: Lineargetriebe
- 35: Schlitten
- 36: Laufschiene
- 37: Träger
- 38: Initiator
- 39: Tragarm
- 40: Stift
- 41: Bohrung
- 42: Hülse
- 43: Zapfen

## Patentansprüche

1. Vorrichtung zum Herstellen von quaderförmigen Packungen aus mindestens einem Zuschnitt (10) aus faltbarem Verpackungsmaterial, wie Papier, dünnem Karton oder dergleichen, mit einem Leimaggregat (15) mit mindestens einer Leimdüse (16) zum Auftragen von Leim auf Packungsteile, insbesondere auf Faltlappen (13), **gekennzeichnet durch** folgende Merkmale:
a) das Leimaggregat (15) ist an einem Stellgetriebe (18) angebracht,
b) bei Unterbrechung des Verpackungsprozesses ist das Leimaggregat (15) durch das Stellgetriebe (18) aus einer den Packungen bzw. Zuschnitten (10) benachbarten Arbeits-bzw. Beleimungsstellung herausbewegbar in eine Wartestellung,
c) das Leimaggregat (15) bzw. dessen Leimdüsen (16) sind in der Wartestellung von Zeit zu Zeit betätigbar, wobei von dem Leimaggregat (15) bzw. den Leimdüsen (16) abgegebene Leimportionen von einer Auffangvorrichtung aufgefangen werden,
d) in der Wartestellung sind die Leimdüsen (16) in einer aufrechten Stellung positioniert.

2. Vorrichtung nach Anspruch 1, **dadurch gekennzeichnet,** dass teilweise gefaltete Zuschnitte (10) durch einen drehenden Faltrevolver (11) transportierbar sind und dass das Leimaggregat (15) ortsfest benachbart zum Umfang des Faltrevolvers (11) in der Arbeits- bzw. Beleimungsstellung positioniert und in eine in größerem Abstand vom Faltrevolver (11) gebildete Warteposition bei Unterbrechung des Fertigungsprozesses bewegbar ist.

3. Vorrichtung nach Anspruch 1 oder 2, **dadurch gekennzeichnet,** dass das Leimaggregat (15) bzw. die Leimdüsen (16) in der Arbeits- bzw. Beleimungsstellung radial zum Faltrevolver (11) gerichtet sind mit schräggerichteter Achse der Leimdüsen (16).

4. Vorrichtung nach Anspruch 1 oder einem der weiteren Ansprüche, **dadurch gekennzeichnet,** dass in der Wartestellung des Leimaggregats (15) unterhalb der Leimdüsen (16) eine Auffangwanne (17) angeordnet ist.

5. Vorrichtung nach Anspruch 1 oder einem der weiteren Ansprüche, **dadurch gekennzeichnet,** dass das Leimaggregat (15) aus einer Gruppe von in achsparalleler Richtung zum Faltrevolver (11) nebeneinander positionierten Leimdüsen (16) und das Stellgetriebe aus einem Gestänge mit mehreren schwenkbaren Lenkern bzw. Hebeln zum gemeinsamen Verstellen aller Leimdüsen (16) besteht.

6. Vorrichtung nach Anspruch 5, **dadurch gekennzeichnet,** dass das Leimaggregat (15) durch ein Vier-Gelenk-Getriebe (18) bewegbar und dieses durch einen an einem Haupthebel (22) angreifenden Druckmittelzylinder (19) betätigbar ist.

7. Vorrichtung nach Anspruch 6, **dadurch gekennzeichnet,** dass das Vier-Gelenk-Getriebe (18) aus zwei Hebeln besteht, nämlich einem Haupthebel (22) und einem Schwenkhebel (24), die je mit einem Ende ortsfest schwenkbar gelagert sind durch ein ortsfestes Hauptlager (25) einerseits und ein ebenfalls ortsfestes Schwenklager (26) andererseits und dass Haupthebel (22) und Schwenkhebel (24) mit den anderen Enden gelenkig mit dem Leimaggregat (15) verbunden sind, wobei Haupthebel (22) und Schwenkhebel (24) ungleich lang und so gelagert sind, dass das Leimaggregat (15) durch Betätigen des Vier-Gelenk-Getriebes (18) aus einer Schrägstellung benachbart zum Faltrevolver (11) in die hierzu versetzte, aufrechte Wartestellung bewegbar ist.

8. Vorrichtung nach Anspruch 1 oder einem der weiteren Ansprüche, **dadurch gekennzeichnet,** dass das Leimaggregat zusätzlich verschiebbar ist in eine Servicestellung mit Abstand vom Faltrevolver, und zwar durch Bewegung in achsparalleler Richtung zu diesem.

9. Vorrichtung nach Anspruch 8, **dadurch gekennzeichnet,** dass das Leimaggregat (15) mittels Lineargetriebe (34) in die Servicestellung verschiebbar ist, wobei eine Laufschiene (36) mit dem Leimaggregat (15) verbunden und zur Verschiebung des Leimaggregats (15) in einem feststehenden Schlitten (35) verschiebbar ist.

10. Vorrichtung nach Anspruch 9, **dadurch gekennzeichnet,** dass der Schlitten (35) mit dem Haupthebel (22) des Vier-Gelenk-Getriebes (18) verbunden ist, und zwar im Bereich eines dem Leimaggregat (15) zugekehrten Gelenklagers (27) für den Haupthebel (22).

11. Vorrichtung nach Anspruch 1 oder einem der weiteren Ansprüche, **dadurch gekennzeichnet,** dass die langgestreckte Auffangwanne (17) lösbar an einem Tragarm (39) angebracht ist, und zwar mittels an der Unterseite angebrachter Stifte (40), die in queraxiale Bohrungen (41) des Tragarms (39) eintreten.

## Claims

1. Apparatus for producing box-like packs from at least one blank (10) of foldable packaging material, such as paper, thin board or the like, having a glue unit (15) with at least one glue nozzle (16) for applying glue to pack parts, in particular to folding tabs (13), characterized by the following features:
a) the glue unit (15) is fitted to an actuating mechanism (18),
b) in the event of an interruption to the packaging process, the glue unit (15) can be moved by the actuating mechanism (18) out of an operating or gluing position adjacent to the packs or blanks (10) into a waiting position,
c) the glue unit (15) or its glue nozzles (16) can be operated from time to time in the waiting position, portions of glue discharged by the glue unit (15) or the glue nozzles (16) being caught by a catching apparatus,
d) in the waiting position, the glue nozzles (16) are positioned in an upright position.

2. Apparatus according to Claim 1, characterized in that partly folded blanks (10) can be transported by a rotating folding turret (11), and in that the glue unit (15) is positioned in a fixed position adjacent to the periphery of the folding turret (11) in the operating or gluing position, and can be moved into a waiting position, formed at a greater distance from the folding turret (11), in the event of an interruption to the production process.

3. Apparatus according to Claim 1 or 2, characterized in that the glue unit (15) or the glue nozzles (16) is/are aligned radially with respect to the folding turret (11) in the operating or gluing position, with the axis of the glue nozzles (16) oriented obliquely.

4. Apparatus according to Claim 1 or one of the further claims, characterized in that, in the waiting position of the glue unit (15), a catching trough (17) is arranged underneath the glue nozzles (16).

5. Apparatus according to Claim 1 or one of the further claims, characterized in that the glue unit (15) comprises a group of glue nozzles (16) positioned beside one another in the direction parallel to the axis of the folding turret (11), and the actuating mechanism comprises a linkage with a number of pivotable links or levers for the joint displacement of all the glue nozzles (16).

6. Apparatus according to Claim 5, characterized in that the glue unit (15) can be moved by a four-link mechanism (18), and the latter can be operated by a pressure-medium cylinder (19) which acts on a main lever (22).

7. Apparatus according to Claim 6, characterized in that the four-link mechanism (18) comprises two levers, specifically a main lever (22) and a pivoting lever (24), each of which is mounted in a fixed position at one end such that it can be pivoted, by means of a fixed-position main bearing (25) on the one hand and a likewise fixed-position pivoting bearing (26) on the other hand, and in that the main lever (22) and pivoting lever (24) are connected to the glue unit (15) in an articulated manner at the other ends, the main lever (22) and pivoting lever (24) being of unequal lengths and being mounted in such a way that the glue unit (15) can be moved from an oblique position adjacent to the folding turret (11) into the upright waiting position offset with respect to the first by actuating the four-link mechanism (18).

8. Apparatus according to Claim 1 or one of the further claims, characterized in that the glue unit can additionally be displaced into a service position at a distance from the folding turret, specifically by moving in the direction parallel to the axis of the latter.

9. Apparatus according to Claim 8, characterized in that the glue unit (15) can be displaced into the service position by means of linear mechanisms (34), a running rail (36) being connected to the glue unit (15) and being capable of being displaced in a stationary slide (35) in order to displace the glue unit (15).

10. Apparatus according to Claim 9, characterized in that the slide (35) is connected to the main lever (22) of the four-link mechanism (18), specifically in the area of a hinged bearing (27), facing the glue unit (15), for the main lever (22).

11. Apparatus according to Claim 1 or one of the further claims, characterized in that the elongated catching trough (17) is detachably fitted to a supporting arm (39), to be specific by means of pins (40) which are fitted to the underside and which enter transverse axial holes (41) on the supporting arm (39).

## Revendications

1. Dispositif de fabrication de paquets parallélépipédiques constitués d'au moins un flan (10) en matériau d'emballage pliable tel que papier, carton mince ou matériau semblable, comportant un organe d'encollage (15) ayant au moins une buse d'encollage (16) pour l'application de colle sur des parties des paquets, en particulier sur des volets (13), caractérisé par les caractéristiques suivantes :
a) l'organe d'encollage (15) est monté sur un mécanisme de manoeuvre (18),
b) en cas d'interruption du processus d'empaquetage, le mécanisme de manoeuvre (18) fait passer l'organe d'encollage (15) d'une position de travail ou d'encollage voisine des paquets ou des flans (10) à une position d'attente,
c) l'organe d'encollage (15) ou ses buses d'encollage (16) peuvent, dans la position d'attente, être actionnés de temps en temps, les portions de colle émises par l'organe d'encollage (15) ou les buses d'encollage (16) étant alors reçues par un dispositif récepteur,
d) dans la position d'attente, les buses d'encollage (16) sont placées dans une position verticale.

2. Dispositif selon la revendication 1, caractérisé par le fait que les flans (10) partiellement pliés peuvent être transportés par un revolver de pliage tournant (11), et que l'organe d'encollage (15), en position de travail ou d'encollage, est placé fixe à proximité de la périphérie du revolver de pliage (11) et, en cas d'interruption du processus de fabrication, peut être conduit à un poste d'attente formé à assez grande distance du revolver de pliage (11).

3. Dispositif selon l'une des revendications 1 et 2, caractérisé par le fait que dans la position de travail ou d'encollage, l'organe d'encollage (15) ou les buses d'encollage (16) sont dirigés radialement vers le revolver de pliage (11) avec l'axe des buses d'encollage (16) dirigé obliquement.

4. Dispositif selon la revendication 1 ou une des autres revendications, caractérisé par le fait que dans la position d'attente de l'organe d'encollage (15), une cuvette réceptrice (17) est placée sous les buses d'encollage (16).

5. Dispositif selon la revendication 1 ou une des autres revendications, caractérisé par le fait que l'organe d'encollage (15) est constitué d'un groupe de buses d'encollage (16) placées les unes à côté des autres dans une direction parallèle à l'axe du revolver de plage (11), et le mécanisme de manoeuvre est constitué d'une tringlerie comportant plusieurs biellettes ou leviers basculants pour le déplacement commun de toutes les buses d'encollage (16).

6. Dispositif selon la revendication 5, caractérisé par le fait que l'organe d'encollage (15) peut être mû par un mécanisme à quatre articulations (18) et celui-ci peut être actionné par un vérin (19) qui attaque un levier principal (22).

7. Dispositif selon la revendication 6, caractérisé par le fait que le mécanisme à quatre articulations (18) est constitué de deux leviers, à savoir d'un levier principal (22) et d'un levier basculant (24), qui sont montés basculants fixes à une extrémité l'un par un palier principal fixe (25) et l'autre par un palier de basculement également fixe (26), et que le levier principal (22) et le levier basculant (24) sont, à leur autre extrémité, joints par une articulation à l'organe d'encollage (15), le levier principal (22) et le levier basculant (24) étant de longueur différente et montés de façon que l'organe d'encollage (15) puisse, par actionnement du mécanisme à quatre articulations (18), être déplacé d'une position oblique à proximité du revolver de pliage (11) à la position d'attente verticale décalée de celui-ci.

8. Dispositif selon la revendication 1 ou une des autres revendications, caractérisé par le fait que l'organe d'encollage peut en plus être déplacé dans une position de maintenance à distance du revolver de pliage par mouvement dans une direction parallèle à l'axe de celui-ci.

9. Dispositif selon la revendication 8, caractérisé par le fait que l'organe d'encollage (15) peut être déplacé dans la position de maintenance au moyen d'un mécanisme linéaire (34), une glissière (36) étant jointe à l'organe d'encollage (15) et mobile dans un chariot fixe (35) pour le déplacement de l'organe d'encollage (15).

10. Dispositif selon la revendication 9, caractérisé par le fait que le chariot (35) est joint au levier principal (22) du mécanisme à quatre articulations (18) dans la zone d'un palier d'articulation (27) dirigé vers l'organe d'encollage (15) pour le levier principal (22).

11. Dispositif selon la revendication 1 ou une des autres revendications, caractérisé par le fait que la cuvette réceptrice, allongée (17) est montée de manière amovible sur un bras support (39) au moyen de broches (40) placées sur le dessous qui entrent dans des trous axiaux transversaux (41) du bras support (39).
